# EUROPÄISCHE PATENTSCHRIFT

(11) **EP 0 043 614 B1**
(45) Veröffentlichungstag und Bekanntmachung des Hinweises auf die Patenterteilung: **09.11.1983**
(21) Anmeldenummer: 81200696.3
(22) Anmeldetag: 19.06.1981
(51) Int. Cl.: B26B 19/28

(54) **Trockenrasierapparat mit wenigstens einem mit Haardurchtrittsöffnungen versehenen Schermesser**
Dry shaver having at least one shear plate with hair-entry-apertures
Rasoir à sec muni d'au moins un peigne présentant des ouvertures d'entrée de poil

(30) Priorität: 07.07.1980 DE 3025635
(43) Veröffentlichungstag der Anmeldung: 13.01.1982
(73) Patentinhaber: Philips Patentverwaltung GmbH, 22335 Hamburg (DE); Philips Electronics N.V., 5621 BA Eindhoven (NL)
(72) Erfinder: Bertram, Leo, D-5190 Stolberg (DE); Diefenbach, Gerhard, D-5100 Aachen (DE); Schemmann, Hugo, Dr., Schaesberg (NL)
(74) Vertreter: Kupfermann, Fritz-Joachim, Dipl.-Ing.

## Beschreibung

Die Erfindung bezieht sich auf einen Trockenrasierapparat mit wenigstens einem mit Haardurchtrittsöffnungen versehenen Schermesser, an dem ein mehrteiliges Schneidmesser mit Schneiden und an diesen verschieblich anliegenden Vormessern entlang bewegbar ist, und mit einem Antriebsmotor, der das Schneidmesser mit seinen Vormessern in Bewegung versetzt.

Ein derartiger Trockenrasierapparat ist aus der DE-OS 2 513 017 bekannt. Das Vormesser dient bei einem derartigen Aufbau dem Herausziehen von Barthaaren aus der Haut, um auf diese Weise die effektive Schnittiefe zu erhöhen. Die Herausziehlänge eines Barthaares aus der Gesichtshaut ist abhängig von der Zeit, die von dem Erfassen des Haares an zur Verfügung steht, bis zu dem Zeitpunkt, wo die Schneide das Haar abschneidet. Theoretisch ist mithin die Herausziehlänge umso größer, je mehr Zeit zwischen dem Erfassen des Barthaares zum Zwecke des Herausziehens und dem Auflaufen der Schneide zur Verfügung steht. Die Schneidmessergeschwindigkeit sollte deshalb für eine gute Herausziehwirkung so klein wie möglich gewählt werden. Diesem Bestreben sind aber Grenzen gesetzt, da eine zu niedrige Schneidmessergeschwindigkeit das Schneidergebnis verschlechtert. Das Barthaar wird nur dann geschnitten, wenn es während seiner Verweildauer nach dem Durchtreten durch die Haardurchtrittsöffnung im Schermesser auch Kontakt mit der Schneide des Schneidmessers bekommt. Die Verweildauer des Barthaares innerhalb der Haardurchtrittsöffnung wird zum einen dadurch bestimmt, wie schnell das Rasiergerät über die Hautoberfläche hinweg bewegt wird, und zum anderen durch einen Peitscheneffekt. Dieser Peitscheneffekt bedeutet, daß das Haar von dem Schermesser zunächst gebeugt wird und dann in die Haardurchtrittsöffnung hineinschnellt. Dieser Peitscheneffekt führt zu einer erforderlichen Mindestgeschwindigkeit, bei deren Unterschreiten die Rasierleistung beträchtlich sinkt, weil die statistische Chance, daß ein in die Durchtrittsöffnung eingedrungenes Barthaar auch geschnitten wird, stark abnimmt. Hierdurch kann die für eine Rasur erforderliche Zeit beträchtlich zunehmen.

Der einfachste Weg zur Erzielung eines guten Schneidergebnisses ist die Einführung einer mittleren Geschwindigkeit, bei der sowohl die Zieh- als auch die Schneidwirkung noch günstige Werte zeigen. Es wird dabei aber auf eine Optimierung des Zieh- und Schneideffektes verzichtet.

Es ist Aufgabe der Erfindung, einen Trockenrasierapparat zu schaffen, bei dem die Bedingungen für gute Zieh- und/oder Schneidwirkungen des Apparates besser erfüllt bzw. ausnutzbar sind.

Die gestellte Aufgabe ist auf zweierlei Weise erfindungsgemäß lösbar. Die eine Lösung besteht darin, daß die Antriebsgeschwindigkeit des Motors periodischen Änderungen zwischen einem unteren und einem oberen Geschwindigkeitswert für einerseits gute Herauszieh- und andererseits gute Schneidwirkung unterworfen ist, wobei die Periodendauer größer ist als die Behandlungsdauer einzelner Barthaare.

Auf diese Weise wechseln Zeiten mit guter Ziehwirkung mit Zeiten guter Schneidwirkung ab. Die zum Erreichen einer wie bisher gewohnten Glätte erforderliche Zeit wird dann bestimmt durch den oberen Geschwindigkeitswert, während die erreichbare Endglätte vom unteren Geschwindigkeitswert vorgesehen wird.

Nach einer weiteren Ausgestaltung der Erfindung ist die Periodendauer wenigstens ca. 50mal größer als die Behandlungsdauer der Barthaare.

Technisch läßt sich diese periodische Änderung des Antriebsgeschwindigkeitswertes auf einfache Weise lösen durch die Verwendung eines Einphasenwechselstrommotors als Antriebsmotor. Ein solcher Motor kann beispielsweise ein Spaltpolmotor sein. Bevorzugt wird ein Einphasensynchronmotor mit dauermagnetischem Läufer ohne Hilfsdrehfeld. Ein Einphasensynchronmotor dieser Art hat zwar eine mittlere Drehgeschwindigkeit von 3.000 U/min bei einer Netzfrequenz von 50 Hz. Tatsächlich kann die Rotorgeschwindigkeit aber um diese mittlere Drehzahl bis zu etwa 40% nach oben und unten schwanken. Beträgt die Schwankungsamplitude z. B. ein Drittel der mittleren Geschwindigkeit, so schwankt die momentane Geschwindigkeit zwischen 2.000 und 4.000 U/min. Ein Einphasensynchronmotor liefert deshalb die für eine gute Rasierwirkung benötigte periodische Änderung des Geschwindigkeitswertes.

Es kann nun sein, daß man auf der periodischen Änderung des Geschwindigkeitswertes verzichtet zu Gunsten der Zieh- oder Schneidwirkung. Die zweite Lösung der gestellten Aufgabe besteht deshalb erfindungsgemäß darin, daß die Antriebsgeschwindigkeit des Motors einstellbar ist auf Werte zwischen dem unteren und dem oberen Geschwindigkeitswert für einerseits gute Herauszieh- und andererseits gute Schneidwirkung. Auf diese Weise kann der Benutzer des Trockenrasierapparates durch Einstellen verschiedener Motordrehgeschwindigkeiten wählen zwischen der gewohnten Glätte unmittelbar nach der Rasur (bei hohem Drehgeschwindigkeitswert und kurzer Rasierzeit), einer besseren Tiefenrasur (bei einem mittleren Drehgeschwindigkeitswert und etwas längerer Rasierzeit) und einer besonders guten Tiefenrasur (bei einem niedrigen Drehgeschwindigkeitswert und noch etwas längerer Rasierzeit). Als Antriebsmotor kommt in diesem Fall nach einer weiteren Ausgestaltung der Erfindung ein in der Umlaufgeschwindigkeit regelbarer Gleichstrommotor in Betracht.

Die Erfindung wird anhand der in den Zeichnungen dargestellten Schaubilder näher erläutert. Es zeigt
Fig. anhand eines Diagrammes, bei dem Motordrehzahlen über der Zeit aufgetragen sind, Kurven der Geschwindigkeitswerte für periodische Änderungen des Geschwindigkeitswertes und einstellbarer Geschwindigkeitswerte,
Fig. 2 eine schematische Darstellung eines Trockenrasierapparates mit Einphasenwechselstrommotorantrieb,
Fig. 3 eine schematische Darstellung eines Trockenrasierapparates mit Gleichstrommotorantrieb,
Fig. 4 eine Laufbilddarstellung einer Vormesser-Schneidenkombination mit Darstellung der Ziehwirkung bei hoher Antriebsgeschwindigkeit des Schneidmessers und
Fig. 5 eine Laufbilddarstellung einer Vormesser-Schneidenkombination mit Darstellung der Ziehwirkung bei niedriger Antriebsgeschwindigkeit des Schneidmessers.

In Fig. 1 zeigt die Sinuskurve 1 über der Zeit Geschwindigkeitswerte eines Schneidmessers, das mit Hilfe eines Einphasenwechselstrommotors, insbesondere eines Einphasensynchronmotors mit dauermagnetischem Läufer und ohne Hilfsdrehfeld angetrieben ist. Bei einem derartigen Antrieb schwanken die Geschwindigkeitswerte 1 ständig zwischen einem oberen Geschwindigkeitswert 3 und einem unteren Geschwindigkeitswert 5. Der obere Geschwindigkeitswert ist der Wert für besonders guten Schneideffekt, und der untere Geschwindigkeitswert ist der Wert für besonders guten Zieheffekt. Bei der Anwendung eines Synchronmotors liegt die Wellendrehzahl in dem oberen Geschwindigkeitswert 3 bei etwa 4.000 U/min und bei dem unteren Geschwindigkeitswert 5 bei etwa 2.000 U/min. Die mittlere Drehzahl ist dann bei 50 Hz-Betrieb 3.000 U/min.

Die Behandlungsdauer eines einzelnen Barthaares setzt sich zusammen aus der Zeit, wo dir Ziehwirkung ansetzt, und der Zeit, wo die Abschneidwirkung endet. Diese Behandlungsdauer läßt sich entsprechend der Größe der Durchtrittsöffnungen und der Geschwindigkeit des Schneidmessers einstellen. Die Behandlungsdauer liegt etwa in der Größenordnung von 100 µs bis 150 µs. Im Verlaufe einer Schwingungsperiode To- Tp sind dann 70 bis 100 Schnitte möglich, die auf der Zeitachse mit 6 angegeben sind. Die Behandlungsdauer ist auf der Zeitachse gesehen so kurz, daß sie nur mit einem Strich angegeben werden kann.

Die angegebenen Geschwindigkeitskurven stellen lediglich Vergleichskurven dar. Ebenso sind die Drehzahlangaben nur bezogen auf die Motorwelle und nicht auf die Antriebswelle des Schneidmessers. Es wird normalerweise nötig sein, hier Übersetzungen zwischenzuschalten.

In Fig. 2 ist der Aufbau schematisch skizziert. Ein Einphasenwechselstrommotor 11 treibt über eine Welle 13 und ein zwischengeschaltetes Getriebe 15 in einem Scherkopf 17 ein Schneidmesser 19 an, das sich gegenüber dem feststehenden Schermesser 21 bewegt.

Fig. 3 zeigt ebenfalls anhand einer skizzierten Darstellung einen Trockenrasierapparateaufbau, bei dem als Antrieb ein regelbarer Gleichstrommotor 31 dient. Dieser steuer- bzw. regelbare Gleichstrommotor 31 treibt über eine Welle 33 und ein Getriebe 35 in einem Scherkopf 37 ein Schneidmesser 39 an, das sich gegenüber dem ortsfesten Schermesser 41 bewegt. Das gegenseitige Geschwindigkeitsverhältnis zwischen dem mittleren Geschwindigkeitswert 7, dem oberen Geschwindigkeitswert 3 und dem unteren Geschwindigkeitswert 5 bleibt erhalten, da diese spezifische Daten eines Rasiervorganges oder Rasierkopfes sind. Die Geschwindigkeitswerte sind nur als Erläuterungswerte zu betrachten. Mit Hilfe eines Schalters 43 lassen sich bei dem Antrieb mit Gleichstrommotor 31 die Geschwindigkeitswerte 3, 5 und 7 vom Benutzer einstellen. Dabei ist es denkbar, drei feste optimale Werte vorzugeben oder aber dem Benutzer einen stufenlosen Wählspielraum zur Verfügung zu stellen. Wird der obere Geschwindigkeitswert 3 benutzt, dann erhält man eine herkömmlich glatte Rasur. Wird der mittlere Geschwindigkeitswert 7 benutzt, so ergibt sich eine etwas bessere Tiefenrasur, jedoch bei verlängerter Rasierzeit (Fig. 4 und 5). Bei der Wahl des Geschwindigkeitswertes 5 erhält man eine gute Tiefenrasur.

Fig.4 zeigt eine Laufbilddarstellung, bei welcher der Antriebsmotor beispielsweise mit einer Geschwindigkeit von 4.000 U/min auf das Getriebe und das Schneidmesser einwirkt. Das Laufbild zeigt, daß das Vormesser 45 ein Haar 47 innerhalb einer Zeit Tₒ bis Tₖ=T₁ um den Betrag yᵣi mm angehoben hat. Zu diesem Zeitpunkt erreicht die Spitze 49 der Schneide 51 das Haar 47 und beginnt mit dem Abschneidvorgang. T₁ wird hierbei vom Übersetzungsverhältnis des Getriebes 15 bzw. 35 bestimmt.

Bei der Darstellung nach Fig. 5 ist die Zeit Tₒ bis T_{L} = T₂, die dem Vormesser 45 zum Herausziehen des Haares47 bei einer Motordrehzahl von 2.000 U/min zur Verfügung steht, gegenüber Tₒ bis Tₖ doppelt so lange. Diese Zeitverdopplung macht es möglich, daß der Betrag yᵣ₁ ansteigt um ca. 67% auf yᵣ₂=1,67 . y_{r1·}

Der Vergleich der Fig. 4 und 5 zeigt, daß die Herausziehlänge yᵣ bei einer längeren zur Verfügung stehenden Herausziehzeit T_{L} wesentlich größer ist. Die Fig.4 entspricht dabei beispielsweise einem Geschwindigkeitswert 3 nach Fig. 1, und die Fig. entspricht den Vorgängen in etwa bei einem Geschwindigkeitswert 5 nach Fig. 1.

## Patentansprüche

1. Trockenrasierapparat mit wenigstens einem mit Haardurchtrittsöffnungen versehenen Schermesser (21), an dem ein mehrteiliges Schneidmesser (19) mit Schneiden (51) und an diesen verschieblich anliegenden Vormessern (45) entlang bewegbar ist, und mit einem Antriebsmotor (11), der das Schneidmesser (19) mit seinen Vormessern in Bewegung versetzt, dadurch gekennzeichnet, daß die Antriebsgeschwindigkeit des Motors periodischen Änderungen zwischen einem unteren (3) und einem oberen (5) Geschwindigkeitswert für einerseits gute Herauszieh- und andererseits gute Schneidwirkung unterworfen ist, wobei die Periodendauer (Tp) größer ist als die Behandlungsdauer einzelner Barthaare.

2. Trockenrasierapparat nach Anspruch 1, dadurch gekennzeichnet, daß die Periodendauer (Tp) wenigstens ca. 50mal größer ist als die Behandlungsdauer der Barthaare.

3. Trockenrasierapparat nach den Ansprüchen 1 und/oder 2, dadurch gekennzeichnet, daß der Antriebsmotor ein Einphasenwechselstrommotor (11) ist.

4. Trockenrasierapparat nach Anspruch 3, dadurch gekennzeichnet, daß der Einphasenwechselstrommotor (11) ein Einphasensynchronmotor mit dauermagnetischem Läufer ohne Hilfsdrehfeld ist.

5. Trockenrasierapparat mit wenigstens einem mit Haardurchtrittsöffnungen versehenen Schermesser (41), an dem ein mehrteiliges Schneidmesser (39) mit Schneiden (51) und an diesen verschieblich anliegenden Vormessern (45) entlang bewegbar ist, und mit einem Antriebsmotor (31) der das Schneidmesser (39) mit seinen Vormessern (45) in Bewegung versetzt, dadurch gekennzeichnet, daß die Antriebsgeschwindigkeit des Motors einstellbar ist auf Werte zwischen dem unteren (3) und dem oberen (5) Geschwindigkeitswert für einerseits gute Herauszieh- und andererseits gute Schneidwirkung.

6. Trockenrasierapparat nach Anspruch 5, dadurch gekennzeichnet, daß der Antriebsmotor ein in der Umlaufgeschwindigkeit regelbarer Gleichstrommotor (31) ist.

## Claims

1. A dry-shaving apparatus having at least one shear plate (21) formed with hair-entry apertures, a multipart cutter (19) having cutting edges (51) and hair-pulling blades (45), which blades slidably engage said cutting edges and are movable over said shear plate, and a drive motor (11), which drives the cutter (19) with its hair-pulling blades, characterized in that the drive speed of the motor is periodically varied between a lower (3) an upper (5) speed value in order to obtain an effective pulling action and an effective cutting action respectively, the period (Tp) being greater than the time required for the treatement of a single beard hair.

2. A dry-shaving apparatus as claimed in Claim 1, characterized in that the period (Tp) is at least substantially 50 times greater than the treatement time for the beard hairs.

3. A dry-shaving apparatus as claimed in Claim 1 and/or 2, characterized in that the drive motor is a single-phase a. c. motor (11).

4. A dry-shaving apparatus as claimed in Claim 3, characterized in that the single-phase a. c. motor (11) is a single-phase synchronous motor with permanent-magnetic rotor without auxiliary rotary-field.

5. A dry-shaving apparatus having at least one shear plate (41) formed with hair-entry apertures, a multipart cutter (39) having cutting edges (51) and hair-pulling blades (45), which blades slidably engage said cutting edges and are movable over said shear plate, and a drive motor (31) which drives the cutter (39) with its hair pulling blades (45), characterized in that the drive speed of the motor is adjustable to values between the lower (3) and thr upper (5) speed values for an effective pulling action and a effective cutting action respectively.

6. A dry-shaving apparatus as claimed in Claim 5, characterized in that the drive motor is a d. c. motor (31) whose speed is adjustable.

## Revendications

1. Rasoir à sec muni, d'une part, d'au moins un peigne (21) présentant des ouvertures d'entrée de po et le long duquel peut se déplacer un couteau multiple (19) à tranchants (51) et à conteaux préparateurs (45) coulissant sur ledit couteau et, d'autre part, d'un moteur d'entraînement (11) qui met en mouvement l'ensemble du couteau (19) et des couteaux préparateurs, caractérisé en ce que la vitesse d'entraînement du moteur est soumise à des variations périodiques entre une valeur inférieure (2) et une valeur supérieure (5) permettant d'obtenir respectivement un bon effet de traction (Tp) et un bon effet de coupe, la longueur de période (Tp) étant supérieure à la durée de traitement de poils individuels.

2. Rasoir à sec selon la revendication 1, caractérisé en ce que la longueur de periode (Tp) est au moins environ 50 fois plus grande que la durée de traitement du poil de barbe.

3. Rasoir à sec selon l'une quelconque des revendications 1 et 2, caractérisé en ce que le moteur d'entraînement est un moteur monophasé (11) à courant alternatif.

4. Rasoir à sec selon la revendication 3, caractérisé en ce que le moteur monophasé (11) à courant alternatif est un moteur synchrone nonophasé muni d'un rotor à aimantation permanente et dépourvu d'un champ tournant auxiliaire.

5. Rassoir à sec muni, d'une part, d'au moins un peigne (41) présentant des ouvertures d'entrée de poil (41) et le long duquel peut se déplacer un couteau multiple (39) à tranchants (51) et à couteaux préparateurs (45) coulissant sur ledit couteau et, d'autre part, d'un moteur d'entraînement (31) qui met en mouvement l'ensemble du couteau (39) et des couteaux préparateurs (45), caractérisé en ce que la vitesse d'entraînement du moteur est réglable sur des valeurs comprises entre la valeur de vitesse inféfieure (3) et la valeur de vitesse supérieure (5) permettant d'obtenir respectivement un bon effet de traction et un bon effet de coupe.

6. Rasoir à sec selon la revendication 5, caractérisé en ce que le moteur d'entraînement est un moteur (31) à courant continu et à vitesse de rotation réglable.
